# EUROPÄISCHE PATENTSCHRIFT

(11) **EP 2 545 614 B1**
(45) Veröffentlichungstag und Bekanntmachung des Hinweises auf die Patenterteilung: **10.06.2015**
(21) Anmeldenummer: 11709906.9
(22) Anmeldetag: 11.03.2011
(51) Int. Cl.: H01R 4/48, H01R 13/11, H01R 13/40, H01R 13/631

(54) **STECKVERBINDER**
CONNECTOR
CONNECTEUR

(30) Priorität: 12.03.2010 DE 102010011371
(43) Veröffentlichungstag der Anmeldung: 16.01.2013
(73) Patentinhaber: Phoenix Contact GmbH & Co. KG, 32825 Blomberg (DE)
(72) Erfinder: NEHM, Detlef, 32816 Schieder-Schwalenberg (DE); FÜHRER, Thomas, 32825 Blomberg (DE); SCHULTE, Hans-Hilmar, 32816 Schieder-Schwalenberg (DE)
(74) Vertreter: Michalski Hüttermann & Partner Patentanwälte mbB
(86) Internationale Anmeldenummer: PCT/EP2011/053753
(87) Internationale Veröffentlichungsnummer: WO 2011/110688

(56) Entgegenhaltungen:
- EP-A2- 0 411 888
- DE-A1- 10 255 190
- DE-A1-102006 014 646
- DE-A1-102008 024 366
- US-A- 4 351 582

## Beschreibung

Die Erfindung betrifft einen Steckverbinder mit einem Kontaktträgerelement, innerhalb welchem ein oder mehrere Kontaktelemente zur Aufnahme einer oder mehrerer Litzen eines Kabels zur Herstellung einer Kontaktierung anordbar sind.

Derartige Steckverbinder weisen üblicherweise ein aus einem nicht-leitenden Material hergestelltes Kontaktträgerelement auf, welches beispielsweise drei oder fünf oder mehr Kontaktelemente zur Herstellung einer elektrisch leitenden Verbindung mit einem Kabel bzw. mit den Litzen eines Kabels aufnehmen kann. Üblicherweise sind die Kontaktelemente mit dem Kontaktträgerelement fest verbunden, so dass ein Verschieben durch von außen einwirkende Kräfte des Kontaktelements nicht möglich ist. Wird die von außen einwirkende Kraft zu groß, so kann das Kontaktelement bzw. die Verbindung mit dem Kontaktträgerelement zerstört werden. Eine derartig große, von außen einwirkende Kraft kann beispielsweise dadurch entstehen, wenn das Kabel aus einem massiven Leiter ausgebildet ist, welcher bei der Verlegung des Kabels in die gewünschte Position gebogen werden muss. Dies kann insbesondere dann auftreten, wenn das als massiver Leiter ausgebildete Kabel bereits in dem Steckverbinder bzw. in dem Kontaktelement des Steckverbinders angeordnet ist und das Kabel gebogen wird, so dass hohe Kräfte auf das Kabel und damit auf das Kontaktelement bzw. auf das Kontaktträgerelement wirken und dadurch die Kontaktierung im Steckverbinder unerwünscht unterbrochen werden kann. Beim Biegen eines derartigen massiven Kabels bzw. Leiters kann es zu einem Verschieben der einzelnen Litzen innerhalb des Kabels kommen, wobei sich die Litzen dabei unterschiedlich stark zueinander verschieben können. Bei einer derartigen Verschiebung kann beispielsweise eine Litze eine derartig große Kraft auf das Kontaktelement, in welchem die Litze zur Kontaktierung angeordnet ist, aufbringen, dass die Kontaktierung unterbrochen wird.

Aus der DE 202 06 391 U1 ist eine elektrische Verbindung aus zwei komplementär zueinander ausgebildeten Anschlusskontakten bekannt, die in ihrer Montageendstellung einander kontaktieren. Mindestens ein Anschlusskontakt ist in der Montageendstellung der elektrischen Verbindung zum Ausgleich von Toleranzen beweglich gelagert.

Aus der DE 102 55 190 A1 ist eine Rundsteckverbindungseinheit für den frei konfektionierbaren Anschluss flexibler oder starrer Leiter an peripheren Geräten der Automatisierungstechnik bekannt. Die peripheren Geräte sind Sensoren, Aktoren, Sensor-Aktor-Verteiler oder dergleichen. Die Rundsteckverbindungseinheit enthält einen Steckerkörper, welcher Bohrungen für die Steckerstifte/Steckerbuchsen hat, und einen Isolierkörper, welcher jeweils Bohrungen für die Aufnahme von Klemmvorrichtungen und eine Führung einer Entriegelungseinrichtung enthält.

Die DE 10 2008 024 366 A1 beschreibt eine Durchführungsklemme zur Durchführung einer elektrischen Leitung durch eine Wand. Die Klemme umfasst mit ein erstes Klemmengehäuse und ein zweites Klemmengehäuse sowie einen im ersten Klemmengehäuse angeordneten ersten Leiteranschlusskörper und einen im zweiten Klemmengehäuse angeordneten zweiten Leiteranschlusskörper, die über eine Stromschiene elektrisch leitend verbunden sind. Für den Anschluss der Leiter an die Leiteranschlusskörper umfassen die beiden Leiteranschlusskörper je eine Schenkelfeder und ein Metallteil, wobei die Schenkelfedern je einen Klemmschenkel und einen Anlageschenkel aufweisen. Die Klemmschenkel und die korrespondierenden Metallteile bilden jeweils einen Federkraftklemmanschluss für einen anzuschließenden elektrischen Leiter.

Die US 4 351 582 betrifft eine Vorrichtung zum Herstellen einer elektrischen Verbindung eines D-type Verbinders mit einer Mehr-Leiter Flachkabelanordnung. Kontakte dieser Anordnung haben einen Zwischenleiterbereich zum Kontaktieren von Endbereichen, was eine Veränderung der Beziehung zwischen den Endbereich in den drei Achsen ermöglicht.

Die EP 0 411 888 A2 betrifft einen elektrischen Verbinder zur Verbindung mit einem Stecker mit zumindest einem elektrisch leitenden Stift, wobei der Verbinder zumindest einen elektrisch leitenden Aufnahmeanschluß aufweist, der einen Kontaktbereich und eine elektrisch mit dem Kontaktbereich verbundene Lötfahne besitzt. Der Verbinder umfasst eine Steckbuchse mit einem ersten und einem zweiten dielektrischen Gehäuse mit einem ersten bzw. einem zweiten Kanal darin, wobei der Aufnahmeanschluß mit dem Kontaktbereich im ersten Kanal des ersten Gehäuses angeordnet ist zur Aufnahme eines in den Kanal des ersten Gehäuses in einer gegebenen Richtung eingesetzten elektrisch leitenden Stiftes und der Lötfahnenbereich mit dem Kontaktbereich elektrisch verbunden und in dem zweiten Kanal des zweiten Gehäuses angeordnet ist, und einen elastischen ebenen Federbereich zwischen dem Kontaktbereich und dem Lötfahnenbereich, wobei der Federbereich zumindest zwei im wesentlichen quer zu der gegebenen Richtung ausgerichtete Schenkelglieder und ein Basisglied zwischen den Schenkelgliedern besitzt. Der Federteil belässt dem ersten Gehäuse und dem in diesem angeordneten Kontaktbereich die Möglichkeit einer Bewegung relativ zu dem zweiten Gehäuse und dem in diesem angeordneten Lötfahnenbereich.

Aufgabe der Erfindung ist es daher, einen Steckverbinder zur Verfügung zu stellen, bei welchem auch bei Aufbringung einer relativ großen Kraft auf das in dem Steckverbinder angeordnete Kabel eine sichere Kontaktierung gewährleistet werden kann.

Die Lösung der Aufgabe erfolgt erfindungsgemäß durch die Merkmale des Anspruchs 1. Vorteilhafte Ausgestaltungen der Erfindung sind in den Unteransprüchen angegeben.

Der erfindungsgemäße Steckverbinder weist ein Kontaktträgerelement auf, wobei in dem Kontaktträgerelement ein Kontaktelement zur Aufnahme einer Litze eines Kabels angeordnet ist, wobei erfindungsgemäß das Kontaktelement in dem Kontaktträgerelement fixiert ist, wobei bei Ausübung einer Kraft auf das Kontaktelement, welche größer ist als die Haltekraft der Fixierung, die Fixierung lösbar ist und das Kontaktelement beweglich in dem Kontaktträgerelement gelagert ist.

In dem Kontaktträgerelement sind vorzugsweise mehr als ein Kontaktelement vorgesehen, wobei jede einzelne Litze des Kabels in jeweils einem Kontaktelement in dem Kontaktträgerelement angeordnet ist. Die Litzen bzw. das Kabel ist dabei vorzugsweise als besonders starre Litzen bzw. Kabel ausgebildet. Erfindungsgemäß kann das Kontaktelement in dem Kontaktträgerelement zwei verschiedene Zustände aufweisen. In dem ersten Zustand ist Kontaktträgerelements bewegt werden kann. In diesem Zustand erfolgt vorzugsweise beispielsweise das Einführen der Litze in das Kontaktelement, so dass während des Anschlusses der Litze an dem Steckverbinder keine Verschiebung des Kontaktelements möglich ist, um eine möglichst sichere Verbindung bzw. einen möglichst sicheren Anschluss herstellen zu können. In dem ersten, fixierten Zustand ist das Kontaktelement vorzugsweise in einer Mittelstellung entlang der Längsachse des Kontaktträgerelements angeordnet. Mittelstellung bedeutet hierbei, dass hinter und vor dem Kontaktelement in Längsrichtung des Kontaktträgerelements Bewegungsraum für das Kontaktelement frei ist, so dass das Kontaktelement in axialer Richtung in eine Position rechts und links von der Mittelstellung verschiebbar ist. In dem zweiten Zustand ist das Kontaktelement nicht ortsfest in dem Kontaktträgerelement fixiert, sondern kann innerhalb des Kontaktträgerelements bewegt werden. Zur Überführung des Kontaktelements von dem ersten Zustand in den zweiten Zustand ist eine Kraft notwendig, welche auf das Kontaktelement aufgebracht werden muss, welche größer ist als die Haltekraft, welche das Kontaktelement ortsfest in dem Kontaktträgerelement fixiert. Eine derartige Kraft kann beispielsweise dadurch aufgebracht werden, indem das Kabel, welches in dem Steckverbinder angeordnet ist, gebogen wird, wodurch eine Verschiebebewegung der einzelnen Litzen des Kabels erzeugt wird. Wirkt eine derartige Kraft auf das Kontaktelement, welche größer ist als die Haltekraft der Fixierung, wird die Fixierung gelöst, so dass das Kontaktelement nicht mehr fixiert in dem Kontaktträgerelement angeordnet ist, sondern beweglich in dem Kontaktträgerelement gelagert ist. In diesem Zustand kann das Kontaktelement entsprechend der auf das Kontaktelement wirkenden Kraft innerhalb des Kontaktträgerelements bewegt werden. Dadurch können die beim Biegen des Kabels entstehenden Längendifferenzen zwischen den einzelnen Litzen ausgeglichen werden, wodurch verhindert werden kann, dass die Kontaktierung der Litzen in dem Steckverbinder unterbrochen bzw. beschädigt wird. Dadurch ist es möglich, eine besonders sichere Kontaktierung zu gewährleisten, welche auch dann noch gewährleistet werden kann, wenn das bereits in dem Steckverbinder angeordnete Kabel durch Aufbringung hoher Kräfte gebogen werden muss.

Nach einer vorteilhaften Ausgestaltung der Erfindung weist das Kontaktelement eine Leiteranschlussklemme zur Aufnahme der Litze und einen Steckkontakt auf, wobei bei Ausübung einer Kraft auf das Kontaktelement, welche größer ist als die Haltekraft der Fixierung, die Leiteranschlussklemme beweglich in dem Kontaktträgerelement gelagert ist. Somit besteht das Kontaktelement vorzugsweise aus einer Leiteranschlussklemme und einem Steckkontakt, wobei die Leiteranschlussklemme beispielsweise fest mit dem Steckkontakt verbunden sein kann. Die Leiteranschlussklemme dient dazu, eine Litze des Kabels aufzunehmen, um die Kontaktierung herzustellen. Ist die Leiteranschlussklemme beispielsweise fest mit dem Steckkontakt verbunden, so ist bei einer Lösung der Fixierung sowohl die Leiteranschlussklemme als auch der Steckkontakt beweglich in dem Kontaktträgerelement gelagert, wobei die Leiteranschlussklemme und der Steckkontakt eine voneinander abhängige, gleichartige Bewegung ausüben können. Ist die Leiteranschlussklemme fest mit dem Steckkontakt verbunden, kann in dem zweiten, beweglich gelagerten Zustand eine schwimmende Lagerung der Leiteranschlussklemme vorgesehen sein, wobei eine Bewegung der Leiteranschlussklemme und damit des Steckkontakts in axialer Richtung entlang der Längsachse des Kontaktelements möglich ist, um die beim Biegen des Kabels entstehenden Längendifferenzen zwischen den einzelnen Litzen ausgleichen zu können.

Dabei kann es bevorzugt vorgesehen sein, dass zwischen der Leiteranschlussklemme und dem Steckkontakt ein flexibles, elektrisch leitendes Verbindungselement vorgesehen ist. Bei einer derartigen Ausgestaltung des Steckverbinders ist vorzugsweise lediglich die Leiteranschlussklemme beweglich in dem Kontaktelement gelagert, wohingegen der Steckkontakt auch in dem zweiten Zustand ortsfest in dem Kontaktelement angeordnet ist. Bei einer Ausübung einer Kraft auf das Kontaktelement, welche größer ist als die Haltekraft der Fixierung erfolgt daher eine Bewegung der Leiteranschlussklemme relativ zu dem Steckkontakt. Mittels des flexiblen, elektrisch leitenden Verbindungselements erfolgt eine elektrische Verbindung der in die Leiteranschlussklemme eingeführten Litze mit dem Steckkontakt. Bei einer derartigen Ausgestaltung ist es möglich, dass die Leiteranschlussklemme des Kontaktelements sowohl einen Winkelversatz als auch einen Höhenversatz der in das Kontaktelement bzw. die Leiteranschlussklemme eingeführten Litze ausgleichen kann. Dadurch ist eine fliegende Lagerung der Leiteranschlussklemme möglich. Das Verbindungselement kann die Kräfte bei Schrägstellung der Litze aufnehmen. Dadurch ist es möglich, dass ein konstanter Druck und ein konstanter Übergangswiderstand in dem Kontaktelement realisierbar ist, da die Leiteranschlussklemme die entsprechende Position der Litze annehmen kann. Bei einer derartigen Ausgestaltung mit einem flexiblen, elektrisch leitenden Verbindungselement zwischen der Leiteranschlussklemme und dem Steckkontakt ist somit nicht nur ein axialer Längenausgleich möglich, sondern zudem auch ein durch die Längenverschiebung hervorgerufener Winkelversatz und/oder Höhenversatz der in die Leiteranschlussklemme eingeführten Litze. Das Verbindungselement ist dabei vorzugsweise fest an der Leiteranschlussklemme mit einem ersten Ende und mit einem dem ersten Ende gegenüberliegenden zweiten Ende fest an dem Steckkontakt angeordnet, wobei die Befestigung an der Leiteranschlussklemme und dem Steckkontakt beispielsweise durch Schweißen, wie beispielsweise Widerstandsschweißen, Löten und/oder Nieten erfolgen kann.

Das flexible, elektrisch leitende Verbindungselement ist vorzugsweise aus einem aus einem elastischen Material ausgebildeten Metalldraht hergestellt. Ein derartiger Metalldraht kann beispielsweise ein Kupferdraht sein, welcher eine besonders hohe Elastizität aufweist, um kleinste Verschiebebewegungen der Leiteranschlussklemme, hervorgerufen durch die in der Leiteranschlussklemme eingeführte Litze, ausgleichen kann.

Die Fixierung des Kontaktelements ist vorteilhafterweise mittels mindestens eines an dem Kontaktelement angeordneten Rastmittels ausgebildet. Dieses an dem Kontaktelement angeordnete Rastmittel kann zur Fixierung des Kontaktelements in dem ersten Zustand beispielsweise in einer an dem Kontaktträgerelement ausgebildeten Öffnung einhaken, wobei durch Ausübung einer Kraft auf das Rastmittel, welche größer ist als die Haltekraft der Fixierung in der Öffnung, das Rastmittel aus der Öffnung aushaken kann, um eine Relativverschiebung des Kontaktelements zu dem Kontaktträgerelement erlauben zu können. Das Rastmittel ist vorzugsweise an der Leiteranschlussklemme vorgesehen, wobei vorzugsweise zwei Rastmittel an der Leiteranschlussklemme vorgesehen sind, welche jeweils an sich gegenüberliegenden Seitenflächen der Leiteranschlussklemme ausgebildet sind. Die Rastmittel können dabei beispielsweise wie eine Art Auskragung oder Auswölbung aus der Seitenfläche der Leiteranschlussklemme ausgebildet sein. Ferner ist es auch möglich, die Rastmittel pin- bzw. stiftartig auszubilden. Neben der Ausübung einer Haltekraft können die Rastmittel zudem verhindern, dass das Kontaktelement ungewollt aus dem Kontaktträgerelement herausrutschen kann.

Nachfolgend wird die Erfindung unter Bezugnahme auf die anliegenden Zeichnungen anhand bevorzugter Ausführungsformen näher erläutert.

Es zeigen:
- Fig. 1: eine schematische Darstellung eines erfindungsgemäßen Steckverbinders in einer Draufsicht;
- Fig. 2: eine schematische Darstellung eines Kontaktelements gemäß einer ersten Ausführungsform;
- Fig. 3: eine schematische Schnittdarstellung des in Fig. 1 gezeigten Steckverbinders mit einem Kontaktelement gemäß Fig. 2;
- Fig. 4: eine schematische Darstellung eines erfindungsgemäßen Kontaktelements gemäß einer zweiten Ausführungsform; und
- Fig. 5: eine schematische Schnittdarstellung des in Fig. 1 gezeigten Steckverbinders mit einem Kontaktelement gemäß Fig. 4.

Fig. 1 zeigt eine schematische Darstellung eines erfindungsgemäßen Steckverbinders mit einem aus einem nicht-leitenden Material, beispielsweise einem Kunststoffmaterial, hergestellten Kontaktträgerelement 10, innerhalb welchem mehrere Litzen 12 eines Kabels zur Kontaktierung aufgenommen werden können. Zur Aufnahme jeder einzelnen Litze 12 ist jeweils ein Kontaktelement 16 innerhalb des Kontaktträgerelements 10 angeordnet.

Eine mögliche Ausführungsform eines Kontaktelements 16 ist in Fig. 2 gezeigt. Das Kontaktelement 16 weist eine Leiteranschlussklemme 18 und einen Steckkontakt 20 auf, wobei die Leiteranschlussklemme 18 in dieser Ausführungsform über eine starre Verbindung 32 mit dem Steckkontakt 20 verbunden ist. Die Leiteranschlussklemme 18 dient zur Aufnahme einer Litze 12 des Kabels. An den Seitenflächen 22 der Leiteranschlussklemme 18 sind Rastmittel 24 in Form von Auskragungen ausgebildet, welche in an dem Kontaktträgerelement 10 ausgebildeten Öffnungen 14, hier nicht gezeigt, einhaken können, um das Kontaktelement 16 in einem ersten Zustand ortsfest in dem Kontaktträgerelement 10 fixieren zu können. Wird eine Kraft auf das Kontaktelement 16 ausgeübt, welche größer ist als die Haltekraft der mittels dieser Rastmittel 24 ausgebildeten Fixierung, kann die Fixierung gelöst werden, indem die Rastmittel 24 aus den Öffnungen aushaken können und das Kontaktelement 16 von dem ersten Zustand in einen zweiten Zustand überführt wird, wobei in dem zweiten Zustand eine freibewegliche Lagerung des Kontaktelements 16 innerhalb des Kontaktträgerelements 10 realisiert ist, um beispielsweise durch Verbiegen des Kabels entstehende Längendifferenzen zwischen den einzelnen Litzen 12, welche in den Steckverbinder eingeführt sind, durch eine axiale Verschiebung des Kontaktelements 16 innerhalb des Kontaktträgerelements 10 ausgleichen zu können.

Fig. 3 zeigt eine Schnittdarstellung eines erfindungsgemäßen Steckverbinders mit einem, wie in Fig. 2 gezeigten, Kontaktelement 16, wobei eine Litze 12 in der Leiteranschlussklemme 18 des Kontaktelements 16 kontaktierend angeordnet ist. Durch die starre Verbindung 32 der Leiteranschlussklemme 18 mit dem Steckkontakt 20 erfolgt bei Ausübung einer Kraft größer als die Haltekraft der Fixierung auf das Kontaktelement 16 eine gleichartige Bewegung der Leiteranschlussklemme 18 und des Steckkontakts 20. Bei einer derartigen Ausführungsform ist die Leiteranschlussklemme 18 bzw. das Kontaktelement 16 vorzugsweise schwimmend in dem Kontaktträgerelement 10 gelagert, wobei bei Lösung der Fixierung eine Bewegung des Kontaktelements 16 in axialer Richtung entlang der Längsachse des Kontaktelements 16 innerhalb des Kontaktträgerelements 10 möglich ist.

In Fig. 4 ist eine zweite mögliche Ausführungsform des Kontaktelements 16 gezeigt, wobei hierbei die Leiteranschlussklemme 18 nicht starr mit dem Steckkontakt 20 verbunden ist, sondern die Leiteranschlussklemme 18 über ein flexibles, elektrisch leitendes Verbindungselement 26, beispielsweise in Form eines Metalldrahtes, vorzugsweise einem Kupferdraht, mit dem Steckkontakt 20 verbunden ist. Der Steckkontakt 20 ist dabei vorzugsweise ortsfest in dem Kontaktträgerelement 10 angeordnet, wobei bei Ausübung einer Kraft auf das Kontaktelement 16 größer als die Haltekraft der Fixierung eine Bewegung der Leiteranschlussklemme 18 relativ zum Steckkontakt 20 erfolgen kann. Dadurch ist es möglich, dass das Kontaktelement 16 bzw. die Leiteranschlussklemme 18 des Kontaktelements 16 zum Ausgleich der entstehenden Längendifferenzen zwischen den einzelnen Litzen 12 nicht nur eine rein axiale Bewegung der Litzen 12 ausgleichen kann, sondern gleichzeitig eine Höhenverschiebung als auch eine seitliche Bewegung zum Ausgleich von Winkelversatzen ausführen kann.

Ein Kontaktelement 16 gemäß Fig. 4 ist in Fig. 5 in einem Kontaktträgerelement 10 gezeigt, wobei hierbei eine Litze 12 eines Kabels in der Leiteranschlussklemme 18 des Kontaktelements 16 angeordnet ist. Das Verbindungselement 26 ist mit einem ersten Endabschnitt 28 an der Leiteranschlussklemme 18 und mit einem dem ersten Endabschnitt 28 gegenüberliegenden zweiten Endabschnitt 30 mit dem Steckkontakt 20 verbunden, wobei die Verbindung des Verbindungselements 26 mit der Leiteranschlussklemme 18 und/oder dem Steckkontakt 20 beispielsweise über eine Schweißverbindung, eine Lötverbindung und/oder eine Nietverbindung erfolgen kann. Die Realisierung einer elektrischen Kontaktierung einer in die Leiteranschlussklemme 18 eingeführten Litze 12 mit einem in den Steckkontakt 20 eingeführten Leiter, hier nicht gezeigt, erfolgt bei der in Fig. 4 bzw. Fig. 5 gezeigten zweiten Ausführungsform des Kontaktelements 16 über das flexible Verbindungselement 26 und bei der in Fig. 2 bzw. Fig. 3 gezeigten ersten Ausführungsform des Kontaktelements 16 über die starre Verbindung 32 zwischen der Leiteranschlussklemme 18 und dem Steckkontakt 20.

### Bezugszeichenliste

| | |
|---|---|
| Kontaktträgerelement | 10 |
| Litze | 12 |
| Öffnung | 14 |
| Kontaktelement | 16 |
| Leiteranschlussklemme | 18 |
| Steckkontakt | 20 |
| Seitenfläche | 22 |
| Rastmittel | 24 |
| Verbindungselement | 26 |
| Erster Endabschnitt | 28 |
| Zweiter Endabschnitt | 30 |
| Starre Verbindung | 32 |

## Patentansprüche

1. Steckverbinder, umfassend
ein Kontaktträgerelement (10),
wobei in dem Kontaktträgerelement (10) ein Kontaktelement (16) zur Aufnahme einer Litze (12) eines Kabels angeordnet ist, und wobei
das Kontaktelement (16) in dem Kontaktträgerelement (10) fixiert ist,
**dadurch gekennzeichnet, dass** bei Ausübung einer Kraft auf das Kontaktelement (16), welche größer ist als die Haltekraft der Fixierung, die Fixierung lösbar ist und das Kontaktelement (16) beweglich in dem Kontaktträgerelement (10) gelagert ist.

2. Steckverbinder nach Anspruch 1, **dadurch gekennzeichnet, dass** das Kontaktelement (16) eine Leiteranschlussklemme (18) zur Aufnahme der Litze (12) und einen Steckkontakt (20) aufweist, wobei bei Ausübung einer Kraft auf das Kontaktelement (16), welche größer ist als die Haltekraft der Fixierung, die Leiteranschlussklemme (18) beweglich in dem Kontaktträgerelement (10) gelagert ist.

3. Steckverbinder nach Anspruch 2, **dadurch gekennzeichnet, dass** zwischen der Leiteranschlussklemme (18) und dem Steckkontakt (20) ein flexibles, elektrisch leitendes Verbindungselement (26) vorgesehen ist.

4. Steckverbinder nach Anspruch 3, **dadurch gekennzeichnet, dass** das flexible, elektrisch leitende Verbindungselement (26) ein aus einem elastischen Material ausgebildeter Metalldraht ist.

5. Steckverbinder nach einem der Ansprüche 1 bis 4, **dadurch gekennzeichnet, dass** die Fixierung des Kontaktelements (16) mittels mindestens eines an dem Kontaktelement (16) angeordneten Rastmittels (24) ausgebildet ist.

## Claims

1. A plug-type connector, comprising a contact carrier element (10), whereby a contact element (16) for receiving a litz wire (12) of the cable is arranged in the contact carrier element (10), and whereby the contact element (16) is fixed in the contact carrier element (10), **characterized in that** upon the exertion of a force on the contact element (16) that is greater than the holding force of the fixing, the fixing can be released, and that the contact element (16) is movably mounted in the contact carrier element (10).

2. The plug-type connector according to claim 1, **characterized in that** the contact element (16) comprises a conductor connection clamp (18) for receiving the litz wire (12) and comprises a plug contact (20), whereby upon the exertion of a force on the contact element (16) that is greater than the holding force of the fixing the conductor connection clamp (18) is movably mounted in the contact carrier element (10).

3. The plug-type connector according to claim 2, **characterized in that** a flexible, electrically conductive connection element (26) is provided between the conductor connection clamp (18) and the plug contact (20).

4. The plug-type connector according to claim 3, **characterized in that** the flexible, electrically conductive connection element (26) is a metallic wire constructed from an elastic material.

5. The plug-type connector according to one of claims 1 to 4, **characterized in that** the fixing of the contact element (16) is formed by at least one catch means (24) arranged on the contact element (16).

## Revendications

1. Connecteur enfichable, comprenant :
un élément de support de contact (10),
dans lequel un élément de contact (16) est agencé dans l'élément de support de contact (10) pour la réception d'un toron (12) d'un câble, et dans lequel
l'élément de contact (16) est fixé dans l'élément de support de contact (10),
**caractérisé en ce que** lors de l'exercice d'une force sur l'élément de contact (16), laquelle est supérieure à la force de maintien de la fixation, la fixation est amovible et l'élément de contact (16) est installé de façon mobile dans l'élément de support de contact (10).

2. Connecteur selon la revendication 1, **caractérisé en ce que** l'élément de contact (16) comporte une borne de raccordement de conducteur (18) pour l'admission du toron (12) et un contact enfichable (20), dans lequel, lors de l'exercice d'une force sur l'élément de contact (16), laquelle est supérieure à la force de maintien de la fixation, la borne de raccordement de conducteur (18) est installée de façon mobile dans l'élément de support de contact (10).

3. Connecteur selon la revendication 2, **caractérisé en ce qu'**entre la borne de raccordement de conducteur (18) et le contact enfichable (20), il est prévu un élément de liaison souple électriquement conducteur (26).

4. Connecteur selon la revendication 3, **caractérisé en ce que** l'élément de liaison souple électriquement conducteur (26) est un fil métallique constitué d'un matériau élastique.

5. Connecteur selon l'une des revendications 1 à 4, **caractérisé en ce que** la fixation de l'élément de contact (16) est réalisée au moyen d'au moins un élément d'encliquetage (24) agencé sur l'élément de contact (16).
